# EUROPÄISCHE PATENTSCHRIFT

(11) **EP 0 627 553 B1**
(45) Veröffentlichungstag und Bekanntmachung des Hinweises auf die Patenterteilung: **12.02.1997**
(21) Anmeldenummer: 94108021.0
(22) Anmeldetag: 25.05.1994
(51) Int. Cl.: F02M 61/14, F02M 55/02

(54) **Haltevorrichtung für ein Kraftstoffeinspritzventil eines Dieselmotors**
Holding device for a fuel injection valve in a diesel engine
Dispositif de fixation pour une soupape d'injection de combustible d'un moteur diesel

(30) Priorität: 03.06.1993 DE 4318434
(43) Veröffentlichungstag der Anmeldung: 07.12.1994
(73) Patentinhaber: ADAM OPEL AG, 65423 Rüsselsheim (DE); General Motors Espana, S.A., Figueruelas (Zaragoza) (ES)
(72) Erfinder: Reitz, Dieter, Dipl.-Ing. (TH), D-64367 Mühltal (DE); Zima, Peter, Dr.-Ing., D-55130 Mainz (DE)
(74) Vertreter: Bergerin, Ralf, Dipl.-Ing.

(56) Entgegenhaltungen:
- DE-A- 3 010 328
- DE-C- 445 830
- DE-C- 703 312
- FR-A- 2 012 144
- FR-A- 2 670 534
- GB-A- 2 153 908

## Beschreibung

Die Erfindung betrifft eine Haltevorrichtung für ein Kraftstoffeinspritzventil eines Dieselmotors, bei der ein Düsenhalter von oben her in eine im Zylinderkopf des Dieselmotors befindliche Kammer eingesetzt, in dieser durch zylindrische Flächen zentriert und durch Spannmittel mit einem Dichtbund auf einer Dichtfläche der Kammer gepreßt ist und bei der eine von einer Kraftstoffeinspritzpumpe kommende Einspritzleitung seitlich am Zylinderkopf an den Düsenhalter geführt ist.

Eine derartige Haltevorrichtung ist mit DE-PS 33 09 854 beschrieben. Dabei wird der Düsenhalter in der Kammer von einer auf der Oberseite des Zylinderkopfes aufgesetzten Pratze mit einem Dichtungsbund auf eine Dichtfläche gepreßt. Am Düsenhalter befindet sich seitlich eine konische Ansatzfläche, welche durch eine seitliche Öffnung in der Kammer durch den Zylinderkopf hindurch zugänglich ist. Durch diese Öffnung ist eine Einspritzleitung mit einem konischen Ende bis zu der konischen Ansatzfläche am Düsenhalter geführt. Mit einer Überwurfmutter, die sich durch die seitliche Öffnung durch den Zylinderkopf erstreckt, ist das konische Ende der Einspritzleitung auf dem konischen Ansatzstück festgehalten. Parallel zu der Einspritzleitung in der Öffnung verläuft im Zylinderkopf eine Bohrung, die über ein Verbindungsstück mit einem Leckölbereich verbunden ist. Durch die parallel geführte Bohrung kann somit eine Leckölmenge kontrolliert abgeführt werden.

Nachteilig bei einer solchen Haltevorrichtung ist, daß die Pratze zum Festspannen des Düsenhalters gerade den Raum beansprucht, der für eine direkt wirkende obenliegende Nockenwelle, die sich über die Zylinderbank eines mehrzylindrigen Reihenmotors erstreckt, erforderlich ist. Derartige Pratzen müssen auch ausreichend stabil ausgeführt sein, damit die erforderliche Dichtpressung zwischen dem Düsenhalter und dem Zylinderkopf trotz deren meist sehr unterschiedlichen Wärmeausdehnungskoeffizienten bei allen Betriebstemperaturen gewährleistet ist. Die Pratzen benötigen so einen erheblichen Bauraum und sind relativ schwer. Weiterhin ist es nachteilig, daß der unter hohem Druck pulsierend einströmende Kraftstoff an der Anschlußstelle zum Düsenhalter um 90° umgelegt wird, wodurch ein starker Druckverlust mit nachteiligen Folgen für die Qualität der Kraftstoffaufbereitung im Brennraum auftritt. Der seitliche Druckanschluß benötigt auch zusätzlich zur Befestigung des Düsenhalters im Zylinderkopfbereich erheblichen Bauraum, der sowohl die optimale Anordnung der Teile des Ventiltriebes als auch die der Kühlwasserführung behindert. Dieser Anschluß erfordert hohen Bauaufwand und er ist dementsprechend teuer. Zusätzlicher Aufwand ist für die Abführung des Lecköls von der Einspritzdüse erforderlich.

Mit DE-C- 445 830 ist eine Haltevorrichtung für eine Kraftstoffeinspritzdüse beschrieben, bei der ein Befestigungsflansch an zwei Stehbolzen mittels Muttern auf der Stirnseite der im Zylinderkopf eingesenkten Einspritzdüse gehalten ist, wobei der Befestigungsflansch die zur Aufnahme der Einspritzdüse dienende Aussparung abdeckt und gleichzeitig eine seitliche Bohrung zum Anschluß einer Brennstoffleitung sowie eine Querbohrung zur Verbindung der seitlichen Bohrung mit einer zentralen Bohrung der Einspritzdüse aufweist. Eine solche Haltevorrichtung dient hauptsächlich zum schnellen Wechsel der Einspritzdüse. Eine Rückführung des bei Dieselmotoren unvermeidlichen Lecköls an der Einspritzdüse ist nicht möglich. Bei Anordnung der Einspritzdüse zwischen den Gaswechselventilen sind die Stehbolzen mit Flansch und Muttern räumlich nur schwierig unterzubringen.

Der Erfindung liegt die Aufgabe zugrunde, eine Haltevorrichtung der gattungsgemäßen Art so zu verbessern, daß die vorstehend genannten Nachteile vermieden werden.

Erfindungsgemäß wird diese Aufgabe dadurch gelöst, daß sich der Düsenhalter axial bis zu einem unterhalb einer Nockenwelle quer zur Mittelachse des Düsenhalters angeordneten Spannbügel erstreckt, an seiner oberen Stirnseite einen Dichtkonus aufweist, von dessen Zentrum aus ein Druckkanal zu der Einspritzdüse führt und von dessen Randbereich eine Leckölbohrung zu einem Leckölbereich führt, der Spannbügel sich mit einem zwischen seinen Enden angeordneten Kugelstutzen auf dem Dichtkonus des Düsenhalters, mit einem seiner Endbereiche in einer seitlich am Zylinderkopf befindlichen Aufnahmeöffnung und mit seinem anderen Endbereich über eine Spannschraube am Zylinderkopf abstützt, wobei vom Zentrum des Kugelstutzens ein Druckkanal und vom Randbereich des Kugelstutzens eine Leckölbohrung in den Bereich einer Stirnseite des Spannbügels führen, der Randbereich zwischen Dichtkonus des Düsenhalters und Kugelstutzen des Spannbügels nach außen hin durch eine elastische Dichtung begrenzt ist und im Bereich der Stirnseite des Spannbügels der Druckkanal mit einer Einspritzleitung und die Leckölbohrung mit einer Sammelleitung verbunden sind.

Der Spannbügel ist in die Aufnahmeöffnung mit Spiel einführbar.

Zwischen dem Spannbügel und der Leibung der Aufnahmeöffnung ist vorteilhafterweise eine elastische Dichtung angeordnet, die in einer Nut gehalten ist.

Der Druckkanal endet vorzugsweise als konische Einsenkung an der Stirnseite des Spannbügels, die dem Endbereich zugehört, welcher durch die Aufnahmeöffnung des Zylinderkopfes abgestützt ist, wobei in die konische Einsenkung ein Endkonus einer Einspritzleitung durch eine am Spannbügel angreifende Überwurfmutter dichtend angedrückt ist.

Die Leckölbohrung endet am Spannbügel nahe der Überwurfmutter der Druckölleitung in einem von der Überwurfmutter nicht überfangenen Bereich, wobei die Überwurfmutter in diesem Bereich einen im Querschnitt runden Abschnitt und der benachbarte Bereich des Spannbügels einen im Querschnitt gleichen runden Abschnitt aufweist und diese beiden benachbarten Abschnitte von einem Formteil dichtend überdeckt sind, an welchem sich eine Leckölsammelleitung anschließt.

Das Formteil kann in vorteilhafter Weise als selbstdichtendes Elastomerformteil ausgeführt sein.

Der Druckkanal im Spannbügel weist eine im stumpfen Winkel verlaufende Abwinkelung zu dem Kugelstutzen auf.

Die Abwinkelung beträgt vorzugsweise 105° bis 150°.

Die Mittelachse des am Dichtkonus anschließenden Druckkanals des Düsenhalters schließt mit der Mittelachse des Düsenhalters einen spitzen Winkel ein, der in einer Ebene zwischen den Mittelachsen des Düsenhalters und des Spannbügels liegt und sich zur Einspritzdüse hin derart öffnet, daß ein möglichst stetiger Übergang vom Druckkanal des Spannbügels zum Druckkanal des Düsenhalters gegeben ist.

Der Druckkanal des Düsenhalters kann in an sich bekannter Weise in einer Kammer einen Hochdruckfilter aufnehmen.

Der Hochdruckfilter kann jedoch auch in einer Kammer des Druckkanals im Spannbügel angeordnet sein.

Nach einer alternativen Ausführung der Erfindung kann es von Vorteil sein, wenn anstelle des Dichtkonus an der oberen Stirnseite des Düsenhalters ein Kugelstutzen vorgesehen ist und anstelle des Kugelstutzens der Spannbügel zwischen seinen Enden mit einem Dichtkonus versehen ist.

Der sich hieraus ergebende Vorteil kann z. B. in besseren Montageverhältnissen zu sehen sein.

Ein Ausführungsbeispiel der Erfindung ist nachstehend anhand einer Zeichnung näher beschrieben. Es zeigen:
- Fig. 1: einen Schnitt durch eine Haltevorrichtung nach der Erfindung;
- Fig. 2: eine Draufsicht auf die Haltevorrichtung nach Figur 1, teilweise geschnitten;
- Fig. 3: eine vergrößerte Darstellung des oberen Teils der Haltevorrichtung nach Figur 1.

Ein Zylinderkopf 1 eines Dieselmotors sitzt auf einem Zylinderblock 2. Zwischen beiden liegt eine Zylinderkopfdichtung 3. Im Zylinderblock 2 sind Zylinder angeordnet, in welchen jeweils ein Kolben 4 gleitet. Vom Zylinderkopf 1, dem Zylinder sowie dem Kolben 4 wird jeweils ein Arbeitsraum 5 gebildet, zu dem durch zwei Einlaßventile und zwei Auslaßventile gesteuerte Einlaßkanäle bzw. Auslaßkanäle führen. Sowohl die Einlaßventile als auch die Auslaßventile werden von einer gemeinsamen Nockenwelle 6 betätigt, die mit jeweils einem Einlaßnocken auf eine Brücke zwischen den auf jedem der Einlaßventile aufsitzenden Einlaßventil-Tassenstößeln 7 und mit jeweils einem Auslaßnocken auf eine Brücke zwischen den auf jedem Auslaßventil aufsitzenden Auslaßventil-Tassenstößeln 8 einwirkt. Mittig zwischen den im Zylinderkopf 1 geführten Einlaßventil-Tassenstößeln 7 und Auslaßventil-Tassenstößeln 8 ist jeweils in einer abgestuften zylindrischen Kammer 9 des Zylinderkopfes 1 ein Düsenhalter 10 eingesetzt, der an seiner dem Arbeitsraum 5 zugewandten Seite in an sich bekannter Weise eine Einspritzdüse 11 trägt. Der Düsenhalter 10 sitzt auf einer Dichtfläche 12 der Kammer 9 unter Zwischenschaltung einer Dichtung 13 auf. Der Düsenhalter 10 erstreckt sich nach oben lediglich bis zu dem oberen Boden 14 des Zylinderkopfes 1; d. h. er ragt nicht wesentlich über den Boden 14 des Zylinderkopfes 1 hervor und zwischen seiner Stirnseite 15 und der Nockenwelle 6 verbleibt Raum.

An der Stirnseite 15 des Düsenhalters 10 ist ein Dichtkonus 16 eingesenkt, von dessen Zentrum aus ein Druckkanal 17 zur Einspritzdüse 11 führt. Der Druckkanal 17 umfaßt eine Kammer 18, in welcher ein Hochdruckfilter 19 angeordnet ist. Eine aus dem Leckölbereich der Einspritzdüse 11 kommende Leckölbohrung 20 endet in einem sich um den Dichtkonus 16 erstreckenden Randbereich 21. Eine Kugel 22, welche in einer Einsenkung 23 am Umfang des Düsenhalters 10 sowie einer Nut 24 der zylindrischen Kammer 9 liegt, hält den Düsenhalter 10 in einer definierten Lage zum Zylinderkopf 1.

Die Nockenwelle 6 ist in einer durch die Zylinderachsen definierten Ebene im Zylinderkopf 1 oberhalb des Bodens 14 gelagert. Beidseits der Nockenwelle 6 ist auf dem Boden 14 des Zylinderkopfes 1 jeweils ein Steg 25 und 26 angeordnet. Die Stege 25 und 26 bilden zusammen mit an den Stirnseiten des Dieselmotors befindlichen Stegen eine das Öl des Ventiltriebes aufnehmende Wanne 27.

Im Steg 26 ist zugehörig zu jedem Düsenhalter 10 eine Aufnahmeöffnung 28 eingebracht, durch welche ein Spannbügel 29 geführt ist. Der Spannbügel 29 erstreckt sich durch die Aufnahmeöffnung 28 hindurch über den Düsenhalter 10 hinweg, auf dem er sich mit einem Kugelstutzen 30 in dem Dichtkonus 16 abstützt, bis nahe an den der Aufnahmeöffnung 28 gegenüberliegenden Steg 25. Dort ist der Spannbügel 29 mittels einer Spannschraube 31 zum Boden 14 des Zylinderkopfes 1 hin gespannt. Der Spannbügel 29 liegt in der Aufnahmeöffnung 28 mit Spiel. Dieses Spiel wird durch eine um den Spannbügel 29 liegende elastische Dichtung 32 überbrückt, welche in der Leibung der Aufnahmeöffnung 28 anliegt und somit die Aufnahmeöffnung 28 gegen Öldurchtritt abdichtet. Der Spannbügel 29 liegt somit in dem Raum zwischen den Stirnseiten 15 der Düsenhalter 10 und der Nockenwelle 6.

Im Spannbügel 29 befindet sich ein Druckkanal 33, welcher im Zentrum des Kugelstutzens 30 eine Endung 34 und an der durch die Aufnahmeöffnung 28 tragenden Stirnseite 35 eine zweite Endung hat. Diese zweite Endung an der Stirnseite 35 ist mit einer konischen Einsenkung 36 versehen, in welcher mittels einer Überwurfmutter 37 der Endkonus 38 einer Einspritzleitung 39 dichtend angepreßt ist.

Im Spannbügel 29 befindet sich weiterhin eine Leckölbohrung 40, die in dem den Randbereich 21 des Dichtkonus 16 überdeckenden Bereich beginnt und vor dem Gewinde der Überwurfmutter 37 endet. Der Randbereich 21 ist zwischen dem Spannbügel 29 und dem Düsenhalter 10 nach außen durch eine elastische Dichtung 41, vorzugsweise einen O-Ring aus einem elastomeren Kunststoff, abgedichtet. Die Überwurfmutter 37 hat einen zum Spannbügel 29 hin gerichteten zylindrischen Abschnitt 42 mit gleichem Durchmesser wie das benachbarte Ende des Spannbügels 29. Über diesen Abschnitt 42 und über das aus dem Zylinderkopf 1 herausragende Ende des Spannbügels 29, der einen gleichermaßen zylindrischen Abschnitt 43 aufweist, ist ein Elastomerformteil 44 gesteckt, an welches sich eine Sammelleitung 45 anschließt, durch die das durch die Leckölbohrung 40 austretende Lecköl abgeführt wird.

Anstelle des Elastomerformteils 44 kann auch ein mit üblichen O-Ringen abgedichtetes Formteil auf die zylindrischen Abschnitte 42 und 43 aufgesteckt sein, wobei von diesem Formteil aus die Sammelleitung 45 ausgeht.

Der sich im Spannbügel 29 erstreckende Druckkanal 33 verläuft von der Stirnseite 35 bis in den Bereich des Kugelstutzens 30 geradlinig. Oberhalb des Düsenhalters 10 verändert er in einem stumpfen Winkel, der im Bereich von 105 bis 150° liegt, seine Richtung auf die Endung 34 zu. Von der Endung 34 im Zentrum des Kugelstutzens 30 setzt sich der Druckkanal 17 im Düsenhalter 10 mit einer ebenfalls nur geringen Richtungsänderung fort, indem der sich vom Dichtkonus 16 in den Düsenhalter 10 erstreckende Druckkanal 17 mit der Mittelachse des Düsenhalters 10 einen Winkel von ca. 7,5° einfließt, der sich zumindest über eine Teilstrecke in Richtung zur Einspritzdüse 11 derart öffnet, daß ein annähernd stetiger Übergang vom Druckkanal 33 des Spannbügels 29 zum Druckkanal 17 des Düsenhalters 10 und letztlich zur Einspritzdüse 11 gegeben ist.

Für den Zusammenbau der Halteeinrichtung kann es von Vorteil sein, wenn an der Stirnseite 15 des Düsenhalters 10 anstelle eines konkaven Dichtkonus ein Kugelstutzen und dazu als Gegenstück am Spannbügel 29 anstelle eines Kugelstutzens ein Dichtkonus vorgesehen ist. Bei einer solchen alternativen Ausführungsform der Erfindung liegt die Dichtung 41 während der Montage gegenüber der vorher beschriebenen Ausführungsform geschützter und sicherer, da sie beim Einlegen des Spannbügels 29 nicht verschoben werden kann.

Bei einem Dieselmotor mit erfindungsgemäßen Haltevorrichtungen für ein Kraftstoffeinspritzventil kann auch bei einer vorteilhaften zentrischen Anordnung der jeweiligen Einspritzdüse 11 zwischen den Gaswechselventilen eine Nockenwelle 6 mittig über den Zylindern des Motors angeordnet sein, ohne daß der Motor dadurch an Bauhöhe zunimmt oder daß der Bauraum für den Ventiltrieb beeinträchtigt wird. Es ist somit möglich, sowohl bei einem Motor mit zwei als auch bei einem Motor mit vier Gaswechselventilen pro Zylinder bei zentrischer Anordnung der Einspritzdüse im Brennraum mit nur einer Nockenwelle auszukommen und so die Kosten gegenüber bekannten Motoren erheblich zu reduzieren. Der Spannbügel 29, welcher allein den Düsenhalter 10 in der Kammer 9 des Zylinderkopfes 1 hält, indem er sie auf die Dichtfläche 12 preßt, erfordert nur geringe Bauhöhe und kann unterhalb der Nokkenwelle 6 angeordnet sein. Durch seine Anordnung wirkt der Spannbügel 29 als Hebel, der sich mit seinem einen Ende in der Aufnahmebohrung 28 des Steges 26 am Zylinderkopf 1 abstützt und dessen anderes Ende von der Spannschraube 31 zum Zylinderkopf gehalten ist. Am Kugelstutzen 30 liegt damit eine durch die Hebelverhältnisse am Spannbügel 29 höhere Haltekraft für den Düsenhalter 10 an als an der Spannschraube 31. Diese Haltekraft bleibt auch bei variierenden Betriebstemperaturen des Dieselmotors trotz der unterschiedlichen Wärmedehnung von Düsenhalter 10 und Zylinderkopf 1 nahezu konstant, da der Spannbügel 29 als Biegefeder auf den Düsenhalter 10 wirkt und so Wärmedehnungsdifferenzen ausgleichen kann. Die Dichtung 13 an der Dichtfläche 12 zwischen dem Düsenhalter 10 und dem Zylinderkopf 1 wird so geringer belastet. Durch die Aufnahme des Druckkanals 33 und der Leckölbohrung 40 in den Spannbügel 29 werden zusätzliche und kostenaufwendige Bauteile für die Kraftstoffzuführung zum Düsenhalter 10 und die Ableitung von Lecköl entbehrlich. Gegenüber bekannten gattungsgemäßen Haltevorrichtungen kann der Zylinderkopf des Dieselmotors einfacher und damit kostengünstiger gefertigt werden.

Als besonderer Vorteil gegenüber herkömmlichen Düsenhaltern mit seitlichem Druckanschluß tritt bei der erfindungsgemäßen Haltevorrichtung ein geringerer Druckverlust zwischen Einspritzpumpe und Einspritzventil 11 ein, da die Winkelsprünge im Verlauf der Druckkanäle 33 und 17 kleingehalten werden können.

Da über den Spannbügel 29 auch die Leckölmenge für jeden Zylinder getrennt abgeleitet wird, kann ohne zusätzliche Bauteile und Abdichtungen am Zylinderkopf 1 die Dichtheit der Einspritzanlage über die Höhe der Leckölmenge kontrolliert werden. Durch die Anordnung des Spannbügels 29 als Hebel zwischen einem am Zylinderkopf 1 angeordneten Festpunkt, nämlich der Aufnahmeöffnung 28, dem Auflagepunkt über dem Kugelstutzen 30 auf dem Dichtkonus 16 sowie einer Spannstelle an der spannschraube 31 ist lediglich ein Gewinde im Zylinderkopf 1 zusammen mit der einen Spannschraube 31 für die Befestigung der Bauteile erforderlich. Durch die Hebelwirkung des Spannbügels 29 ist die Schraubkraft außerdem relativ gering, d. h. die Befestigung kann mit einer relativ leichten Schraube auskommen.

Das hier beschriebene Ausführungsbeispiel kann selbstverständlich im Rahmen der Erfindung auch variiert werden. So ist es möglich, das Hochdruckfilter 19 nicht im Druckkanal 17 des Düsenhalters 10 sondern im Druckkanal 33 des Spannbügels 29 anzuordnen, so daß das Hochdruckfilter 19 ohne eine Demontage des Spannbügels 29 lediglich nach Abnehmen der Überwurfmutter 37 zugänglich wird.

## Patentansprüche

1. Haltevorrichtung für ein Kraftstoffeinspritzventil eines Dieselmotors, bei der ein Düsenhalter (10) von oben her in eine im Zylinderkopf (1) des Dieselmotors befindliche Kammer (9) eingesetzt, in dieser durch zylindrische Flächen zentriert und durch Spannmittel mit einem Dichtbund auf eine Dichtfläche (12) der Kammer (9) gepreßt ist und bei der eine von einer Kraftstoffeinspritzpumpe kommende Einspritzleitung (39) seitlich am Zylinderkopf (1) an den Düsenhalter (10) geführt ist, **dadurch gekennzeichnet**, daß sich der Düsenhalter (10) axial bis zu einem unterhalb einer Nockenwelle (6) quer zur Mittelachse des Düsenhalters (10) angeordneten Spannbügel (29) erstreckt, an seiner oberen Stirnseite (15) einen Dichtkonus (16) aufweist, von dessen Zentrum aus ein Druckkanal (17) zu der Einspritzdüse (11) führt und von dessen Randbereich (21) eine Leckölbohrung (20) zu einem Leckölbereich führt, der Spannbügel (29) sich mit einem zwischen seinen Enden angeordneten Kugelstutzen (30) auf dem Dichtkonus (16) des Düsenhalters (10), mit einem seiner Endbereiche in einer seitlich am Zylinderkopf (1) befindlichen Aufnahmeöffnung (28) und mit seinem anderen Endbereich über eine Spannschraube (31) am Zylinderkopf (1) abstützt, wobei vom Zentrum des Kugelstutzens (30) ein Druckkanal (33) und vom Randbereich (21) des Kugelstutzens (30) eine Leckölbohrung (40) in den Bereich einer Stirnseite (35) des Spannbügels (29) führen, der Randbereich (21) zwischen Dichtkonus (16) des Düsenhalters (10) und Kugelstutzen (30) des Spannbügels (29) nach außen hin durch eine elastische Dichtung (41) begrenzt ist und im Bereich der Stirnseite (35) des Spannbügels (29) der Druckkanal (33) mit der Einspritzleitung (39) und die Leckölbohrung (40) mit einer Sammelleitung (45) verbunden sind.

2. Haltevorrichtung nach Anspruch 1, **dadurch gekennzeichnet**, daß der Spannbügel (29) in die Aufnahmeöffnung (28) mit Spiel einführbar ist.

3. Haltevorrichtung nach Anspruch 1 und 2, **dadurch gekennzeichnet**, daß zwischen dem Spannbügel (29) und der Leibung der Aufnahmeöffnung (28) eine elastische Dichtung (32) angeordnet ist.

4. Haltevorrichtung nach Anspruch 3, **dadurch gekennzeichnet**, daß die Dichtung (32) als O-Ring ausgebildet und in einer Nut gehalten ist.

5. Haltevorrichtung nach Anspruch 1 bis 4, **dadurch gekennzeichnet**, daß der Druckkanal (33) als konische Einsenkung (36) an der Stirnseite (35) des Spannbügels (29), die dem Endbereich zugehört, welcher durch die Aufnahmeöffnung (28) des Zylinderkopfes (1) abgestützt ist, endet, wobei in die konische Einsenkung (36) ein Endkonus (38) der Einspritzleitung (39) durch eine am Spannbügel (29) angreifende Überwurfmutter (37) dichtend angedrückt ist.

6. Haltevorrichtung nach Anspruch 1 bis 5, **dadurch gekennzeichnet**, daß die Leckölbohrung (40) am Spannbügel (29) nahe der Überwurfmutter (37) in einem von der Überwurfmutter (37) nicht überfangenen Bereich endet, wobei die Überwurfmutter (37) in diesem Bereich einen im Querschnitt runden Abschnitt (42) und der benachbarte Bereich des Spannbügels (29) einen im Querschnitt gleichen runden Abschnitt (43) aufweisen und diese beiden benachbarten zylindrischen Abschnitte (42, 43) von einem Formteil (44) dichtend überdeckt sind, an welchem sich eine Leckölsammelleitung (45) anschließt.

7. Haltevorrichtung nach Anspruch 6, **dadurch gekennzeichnet**, daß das Formteil als selbstdichtendes Elastomerformteil (44) ausgebildet ist.

8. Haltevorrichtung nach Anspruch 1 bis 7, **dadurch gekennzeichnet**, daß der Druckkanal (33) im Spannbügel (29) eine im stumpfen Winkel verlaufende Abwinkelung zu den Kugelstutzen (30) aufweist.

9. Haltevorrichtung nach Anspruch 8, **dadurch gekennzeichnet**, daß die Abwinkelung des Druckkanals (33) im Spannbügel (29) einen Winkel von 105° bis 150° aufweist.

10. Haltevorrichtung nach Anspruch 1 bis 9, **dadurch gekennzeichnet**, daß die Mittelachse des am Dichtkonus (16) anschließenden Druckkanals (17) des Düsenhalters (10) mit der Mittelachse des Düsenhalters (10) einen spitzen Winkel einschließt, der in einer Ebene zwischen den Mittelachsen des Düsenhalters (10) und des Spannbügels (29) liegt und sich zur Einspritzdüse (11) hin derart öffnet, daß ein möglichst stetiger Übergang vom Druckkanal (33) des Spannbügels (29) zum Druckkanal (17) des Düsenhalters (10) gegeben ist.

11. Haltevorrichtung nach Anspruch 1 bis 10**, dadurch gekennzeichnet**, daß im Verlauf der Druckkanäle (33, 17) eine einen Hochdruckfilter (19) aufnehmende Kammer (18) vorgesehen ist.

12. Haltevorrichtung nach Anspruch 11, **dadurch gekennzeichnet**, daß die Kammer (18) für den Hochdruckfilter (19) im Druckkanal (17) des Düsenhalters (10) angeordnet ist.

13. Haltevorrichtung nach Anspruch 11, **dadurch gekennzeichnet**, daß die Kammer für den Hochdruckfilter im Druckkanal (33) des Spannbügels (29) angeordnet ist.

14. Haltevorrichtung für ein Kraftstoffeinspritzventil eines Dieselmotors, bei der ein Düsenhalter (10) von oben her in eine im Zylinderkopf (1) des Dieselmotors befindliche Kammer (9) eingesetzt, in dieser durch zylindrische Flächen zentriert und durch Spannmittel mit einem Dichtbund auf eine Dichtfläche (12) der Kammer (9) gepreßt ist und bei der eine von einer Kraftstoffeinspritzpumpe kommende Einspritzleitung (39) seitlich am Zylinderkopf (1) an den Düsenhalter (10) geführt ist, **dadurch gekennzeichnet,** daß sich der Düsenhalter (10) axial bis zu einem unterhalb einer Nockenwelle (6) quer zur Mittelachse des Düsenhalters (10) angeordneten Spannbügel (29) erstreckt, an seiner oberen Stirnseite (15) einen Kugelstutzen aufweist, von dessen Zentrum aus ein Druckkanal (17) zu der Einspritzdüse (11) führt und von dessen Randbereich (21) eine Leckölbohrung (20) zu einem Leckölbereich führt, der Spannbügel (29) sich mit einem zwischen seinen Enden angeordneten Dichtkonus auf dem Kugelstutzen des Düsenhalters (10), mit einem seiner Endbereiche in einer seitlich am Zylinderkopf (1) befindlichen Aufnahmeöffnung (28) und mit seinem anderen Endbereich über eine Spannschraube (31) am Zylinderkopf (1) abstützt, wobei vom Zentrum des Dichtkonus ein Druckkanal (33) und vom Randbereich (21) des Dichtkonus eine Leckölbohrung (40) in den Bereich einer Stirnseite (35) des Spannbügels (29) führen, der Randbereich (21) zwischen Kugelstutzen des Düsenhalters (10) und Dichtkonus des Spannbügels (29) nach außen hin durch eine elastische Dichtung (41) begrenzt ist und im Bereich der Stirnseite (35) des Spannbügels (29) der Druckkanal (33) mit der Einspritzleitung (39) und die Leckölbohrung (40) mit einer Sammelleitung (45) verbunden sind.

## Claims

1. Holding device for a fuel injection valve of a diesel engine, in which a nozzle holder (10) is inserted from above in a chamber (9) located in the cylinder head (1) of the diesel engine, centred therein by cylindrical surfaces and pressed by tensioning means with a sealing collar onto a sealing surface (12) of the chamber (9) and in which an injection pipe (39) coming from a fuel injection pump extends laterally on the cylinder head (1) to the nozzle holder (10), characterised in that the nozzle holder (10) extends axially as far as a clamping frame (29) arranged below a camshaft (6) transversely to the centre axis of the nozzle holder (10), at its upper end face (15) comprises a sealing cone (16) from the centre of which a pressure channel (17) leads to the injection nozzle (11) and from the edge region (21) of which an overflow oil bore (20) leads to an overflow oil region, the clamping frame (29) is supported by a ball socket (30) arranged between its ends on the sealing cone (16) of the nozzle holder (10), by one of its end regions in a receiving opening (28) located laterally in the cylinder head (1) and by its other end region via a clamping screw (31) on the cylinder head (1), wherein from the centre of the ball socket (30) leads a pressure channel (33) and from the edge region (21) of the ball socket (30) leads an overflow oil bore (40) into the region of one end face (35) of the clamping frame (29), the edge region (21) between the sealing cone (16) of the nozzle holder (10) and the ball socket (30) of the clamping frame (29) is defined on the outside by a resilient seal (41) and in the region of the end face (35) of the clamping frame (29) the pressure channel (33) is connected to the injection pipe (39) and the overflow oil bore (40) is connected to a collecting pipe (45).

2. Holding device according to claim 1, characterised in that the clamping frame (29) can be introduced into the receiving opening (28) with play.

3. Holding device according to claims 1 and 2, characterised in that between the clamping frame (29) and the inner face of the receiving opening (28) is arranged a resilient seal (32).

4. Holding device according to claim 3, characterised in that the seal (32) is designed as an O-ring and held in a groove.

5. Holding device according to claims 1 to 4, characterised in that the pressure channel (33) ends as a conical hollow (36) at the end face (35) of the clamping frame (29) which belongs to the end region which is supported by the receiving opening (28) of the cylinder head (1), wherein an end cone (38) of the injection pipe (39) is pressed sealingly into the conical hollow (36) by a cap nut (37) engaging the clamping frame (29).

6. Holding device according to claims 1 to 5, characterised in that the overflow oil bore (40) ends at the clamping frame (29) near the cap nut (37) in a region not covered by the cap nut (37), wherein the cap nut (37) in this region comprises a portion (42) of round cross-section and the adjacent region of the clamping frame (29) comprises a round portion (43) of the same cross-section and these two adjacent cylindrical portions (42, 43) are covered sealingly by a shaped portion (44) to which is connected an overflow oil collecting pipe (45).

7. Holding device according to claim 6, characterised in that the shaped portion is designed as a self-sealing shaped elastomer portion (44).

8. Holding device according to claims 1 to 7, characterised in that the pressure channel (33) in the clamping frame (29) comprises an angled portion extending at an obtuse angle to the ball socket (30).

9. Holding device according to claim 8, characterised in that the angled portion of the pressure channel (33) in the clamping frame (29) has an angle from 105° to 150°.

10. Holding device according to claims 1 to 9, characterised in that the centre axis of the pressure channel (17) of the nozzle holder (10) adjoining the sealing cone (16) forms with the centre axis of the nozzle holder (10) an acute angle which is located in a plane between the centre axes of the nozzle holder (10) and clamping frame (29) and opens towards the injection nozzle (11) in such a way that there is a transition as constant as possible from the pressure channel (33) of the clamping frame (29) to the pressure channel (17) of the nozzle holder (10).

11. Holding device according to claims 1 to 10, characterised in that in the extent of the pressure channels (33, 17) is provided a chamber (18) receiving a high-pressure filter (19).

12. Holding device according to claim 11, characterised in that the chamber (18) for the high-pressure filter (19) is arranged in the pressure channel (17) of the nozzle holder (10).

13. Holding device according to claim 11, characterised in that the chamber for the high-pressure filter is arranged in the pressure channel (33) of the clamping frame (29).

14. Holding device for a fuel injection valve of a diesel engine, in which a nozzle holder (10) is inserted from above in a chamber (9) located in the cylinder head (1) of the diesel engine, centred therein by cylindrical surfaces and pressed by tensioning means with a sealing collar onto a sealing surface (12) of the chamber (9) and in which an injection pipe (39) coming from a fuel injection pump extends laterally on the cylinder head (1) to the nozzle holder (10), characterised in that the nozzle holder (10) extends axially as far as a clamping frame (29) arranged below a camshaft (6) transversely to the centre axis of the nozzle holder (10), at its upper end face (15) comprises a ball socket from the centre of which a pressure channel (17) leads to the injection nozzle (11) and from the edge region (21) of which an overflow oil bore (20) leads to an overflow oil region, the clamping frame (29) is supported by a sealing cone arranged between its ends on the ball socket of the nozzle holder (10), by one of its end regions in a receiving opening (28) located laterally in the cylinder head (1) and by its other end region via a clamping screw (31) on the cylinder head (1), wherein from the centre of the sealing cone leads a pressure channel (33) and from the edge region (21) of the sealing cone leads an overflow oil bore (40) into the region of one end face (35) of the clamping frame (29), the edge region (21) between the ball socket of the nozzle holder (10) and the sealing cone of the clamping frame (29) is defined on the outside by a resilient seal (41) and in the region of the end face (35) of the clamping frame (29) the pressure channel (33) is connected to the injection pipe (39) and the overflow oil bore (40) is connected to a collecting pipe (45).

## Revendications

1. Dispositif pour la fixation d'un injecteur de combustible d'un moteur diesel, dans lequel un porte-injecteur (10) est monté depuis le haut dans une chambre (9) ménagée dans la culasse (1) du moteur diesel, est centré dans ladite chambre par des surfaces cylindriques et est pressé par des moyens de serrage à l'aide d'un épaulement d'étanchéité sur une surface d'étanchéité (12) de la chambre (9) et dans lequel une conduite d'injection (39) venant d'une pompe d'injection de combustible arrive latéralement sur la culasse (1) au porte-injecteur (10), caractérisé par le fait que le porte-injecteur (10) s'étend axialement jusqu'à une bride de serrage (29) disposée en dessous d'un arbre à cames (6), transversalement à l'axe central du porte-injecteur (10), présente à sa face frontale supérieure (15) un cône d'étanchéité (16) à partir du centre duquel un canal de refoulement (17) mène vers la buse d'injection (11) et à partir de la zone périphérique (21) duquel un canal de fuite (20) mène dans une zone de fuite, que la bride de serrage (29) s'appuie par un bossage-raccord (30) sphérique disposé entre ses extrémités sur le cône d'étanchéité (13) du porte-injecteur (10), par l'une de ses zones d'extrémité dans une ouverture de réception (28) ménagée latéralement sur la culasse (1), et par son autre zone d'extrémité par l'intermédiaire d'une vis de serrage (31) sur la culasse (1), qu'un canal de refoulement (30) et un canal de fuite (40) mènent l'un du centre du bossage-raccord (30) sphérique et l'autre de la zone périphérique (21) du bossage-raccord (30) sphérique dans la zone d'une face frontale de la bride de serrage (29), que la zone périphérique (21) entre le cône d'étanchéité (16) du porte-injecteur (10) et le bossage-raccord (30) sphérique de la bride de serrage (29) est délimitée vers l'extérieur par un joint élastique (41) et que, dans la zone de la face frontale (35) de la bride de serrage (29), le canal de refoulement (33) est relié à la conduite d'injection (39) et le canal de fuite (40) est relié à une conduite collectrice.

2. Dispositif de fixation suivant la revendication 1, caractérisé par le fait que la bride de serrage (29) peut être engagée avec du jeu dans l'ouverture de réception (28).

3. Dispositif de fixation suivant revendication 1 et 2, caractérisé par le fait qu'un joint élastique (32) est disposé entre la bride de serrage (29) et la surface intérieure de l'ouverture de réception (28).

4. Dispositif de fixation suivant la revendication 3, caractérisé par le fait que le joint (32) est constitué par un joint torique et est maintenu dans une gorge.

5. Dispositif de fixation suivant revendication 1 à 4, caractérisé par le fait que le canal de refoulement (33) se termine en tant que fraisure conique (36) sur la face frontale (35) de la bride de serrage (29), correspondant à la zone d'extrémité de ladite bride dont l'appui est assuré par l'ouverture de réception (28) de la culasse (1), un cône (38) prévu à l'extrémité de la conduite d'injection (39) étant appuyé de façon étanche, par un écrou de raccord (37) agissant sur la bride de serrage (29), dans ladite fraisure conique (36).

6. Dispositif de fixation suivant revendication 1 à 5, caractérisé par le fait que le canal de fuite (40) se termine sur la bride de serrage (29), au voisinage de l'écrou de raccord (37), par une zone non recouverte par l'écrou de raccord (37), l'écrou de raccord (37) présentant dans cette zone un tronçon (42) de section circulaire et la zone voisine de la bride de serrage (29), un tronçon (43) ayant la même section circulaire, et que lesdits deux tronçons cylindriques (42, 43) voisins sont recouverts de façon étanche par une pièce moulée (44) à laquelle se raccorde une conduite collectrice de fuite (45).

7. Dispositif de fixation suivant la revendication 6, caractérisé par le fait que la pièce moulée est réalisée sous la forme d'une pièce moulée en élastomère (44), à effet d'auto-étanchéité.

8. Dispositif de fixation suivant revendication 1 à 7, caractérisé par le fait que le canal de refoulement (33) dans la bride de serrage (29) présente un coude qui fait un angle obtus par rapport au bossage-raccord (30) sphérique.

9. Dispositif de fixation suivant la revendication 8, caractérisé par le fait que le coude du canal de refoulement (33) dans la bride de serrage (29) fait un angle de 105 à 150 degrés.

10. Dispositif de fixation suivant revendication 1 à 9, caractérisé par le fait que l'axe central du canal de refoulement (17) qui, dans le porte-injecteur (10), se raccorde au cône d'étanchéité (16), fait avec l'axe central du porte-injecteur (10) un angle aigu situé dans un plan entre les axes centraux du porte-injecteur (10) et de la bride de serrage (29) et ouvert en direction de la buse d'injection (11) de manière que le canal de refoulement (33) dans la bride de serrage (29) se raccorde le plus progressivement possible au canal de refoulement (17) du porte-injecteur (10).

11. Dispositif de fixation suivant revendication 1 à 10, caractérisé par le fait qu'une chambre (18) renfermant un filtre haute-pression (19) est prévue dans la ligne des canaux de refoulement (33, 17).

12. Dispositif de fixation suivant la revendication 11, caractérisé par le fait que la chambre (18) pour le filtre haute-pression (19) est disposée dans le canal de refoulement (17) du porte-injecteur (10).

13. Dispositif de fixation suivant la revendication 11, caractérisé par le fait que la chambre pour le filtre haute-pression est disposée dans le canal de refoulement (33) de la bride de serrage (29).

14. Dispositif pour la fixation d'un injecteur de combustible d'un moteur diesel, dans lequel un porte-injecteur (10) est monté depuis le haut dans une chambre (9) ménagée dans la culasse (1) du moteur diesel, est centré dans ladite chambre par des surfaces cylindriques et est pressé par des moyens de serrage à l'aide d'un épaulement d'étanchéité sur une surface d'étanchéité (12) de la chambre (9) et dans lequel une conduite d'injection (39) venant d'une pompe d'injection de combustible arrive latéralement sur la culasse (1) au porte-injecteur (10), caractérisé par le fait que le porte-injecteur (10) s'étend axialement jusqu'à une bride de serrage (29) disposée en dessous d'un arbre à cames (6) transversalement à l'axe central du porte-injecteur (10), présente à sa face frontale supérieure (15) un bossage-raccord sphérique à partir du centre duquel un canal de refoulement (17) mène vers la buse d'injection (11) et à partir de la zone périphérique (21) duquel un canal de fuite (20) mène dans une zone de fuite, que la bride de serrage (29) s'appuie par un cône d'étanchéité disposé entre ses extrémités sur le bossage-raccord sphérique du porte-injecteur (10), par l'une de ses zones d'extrémité dans une ouverture de réception (28) ménagée latéralement sur la culasse (1), et par son autre zone d'extrémité par l'intermédiaire d'une vis de serrage (31) sur la culasse (1), qu'un canal de refoulement (30) et un canal de fuite (40) mènent l'un du centre du cône d'étanchéité et l'autre de la zone périphérique (21) du cône d'étanchéité dans la zone d'une face frontale de la bride de serrage (29), que la zone périphérique (21) entre le bossage-raccord sphérique du porte-injecteur (10) et le cône d'étanchéité de la bride de serrage (29) est délimitée vers l'extérieur par un joint élastique (41) et que, dans la zone de la face frontale (35) de la bride de serrage (29), le canal de refoulement (33) est relié à la conduite d'injection (39) et le canal de fuite (40) est relié à une conduite collectrice.
